# EUROPÄISCHE PATENTSCHRIFT

(11) **EP 1 570 171 B1**
(45) Veröffentlichungstag und Bekanntmachung des Hinweises auf die Patenterteilung: **02.04.2008**
(21) Anmeldenummer: 03750336.4
(22) Anmeldetag: 10.09.2003
(51) Int. Cl.: F02M 55/00

(54) **STÜTZELEMENT**
SUPPORTING ELEMENT
ELEMENT D'APPUI

(30) Priorität: 04.12.2002 DE 10256668
(43) Veröffentlichungstag der Anmeldung: 07.09.2005
(73) Patentinhaber: ROBERT BOSCH GMBH, 70442 Stuttgart (DE)
(72) Erfinder: SCHEFFEL, Martin, 71665 Vaihingen (DE); BERGER, Werner, 71706 Markgroeningen (DE); NORGAUER, Rainer, 71634 Ludwigsburg (DE)
(74) Vertreter: Körfer, Thomas
(86) Internationale Anmeldenummer: PCT/DE2003/003008
(87) Internationale Veröffentlichungsnummer: WO 2004/051074

(56) Entgegenhaltungen:
- WO-A-00/42315
- WO-A-01/48370
- WO-A-02/068813
- WO-A-02/068815
- WO-A-03/038267
- WO-A-03/054383
- DE-A- 10 056 038

## Beschreibung

### Stand der Technik

Die Erfindung geht aus von einem Stützelement zur Beabstandung einer Brennstoffverteilerleitung von einem in einem Zylinderkopf einer Brennkraftmaschine eingesetzten Brennstoffeinspritzventil nach der Gattung des Hauptanspruchs.

Es ist bereits aus der DE 29 26 490 C2 eine Befestigungsvorrichtung für ein Brennstoffeinspritzventil zur Befestigung an einem Saugrohr bekannt, bei welcher die axiale Fixierung des Brennstoffeinspritzventils an der Brennstoffverteilerleitung bzw. an einem Stecknippel durch ein Befestigungselement erfolgt, das als U-förmige Sicherungsklammer gestaltet ist, die mit zwei in radialer Richtung federnden Schenkeln versehen ist. Die Sicherungsklammer greift dabei im montierten Zustand durch entsprechende Aussparungen des Stecknippels und ist in eine als Ringnut ausgebildete Ausnehmung in einem Anschlußstutzen des Brennstoffeinspritzventils einrastbar. Das axiale Spiel zwischen den Aussparungen und der Sicherungsklammer sowie zwischen der Ringnut und der Sicherungsklammer soll dabei klein gehalten werden, um eine exakte Fixierung des Brennstoffeinspritzventils ohne Verspannungen der Dichtung zu erreichen.

Nachteilig an der aus der DE 29 26 490 C2 bekannten Befestigungsvorrichtung ist insbesondere die verspannende Wirkung der verschiedenen Halterungsteile auf das Brennstoffeinspritzventil. Der im Brennstoffeinspritzventil erzeugte Kraftfluß führt zu Verformungen und somit zu Hubänderungen der Ventilnadel bis zum Verklemmen sowie zu einer Druck- oder Biegebelastung der Gehäuseteile, die im allgemeinen dünnwandig und an mehreren Stellen miteinander verschweißt sind. Zudem führt jede Befestigungsmaßnahme beispielsweise durch einen Auflagebund zu einer Vergrößerung der radialen Ausdehnung des Brennstoffeinspritzventils und damit zu einem erhöhten Platzbedarf beim Einbau.

Die WO 00/42315 A offenbart eine Federklemme, welche einen ersten Abschnitt mit länglichen Fingern aufweist, die angepasst sind, um einen Abschnitt des Ventilkörpers zu umspannen und in einem Aufnahmeabschnitt einer Kraftstoffverteilerleitungsschale aufnembar ist. Die länglichen Finger enthalten eine rückwärts gerichtete Krümmung und enden in einem überbrückenden Abschnitt. Die gekrümmten länglichen Finger definieren Fingersegmente auf jeder Seite der rückwärts gerichteten Krümmung. Die Fingersegmente laufen von der rückwärts gerichteten Krümmung auseinander in Richtung der überbrückenden Abschnitte und konvergieren dahinter, um im Allgemeinen rautenförmige Federelemente zu bilden. Ein zweiter Abschnitt von im Allgemeinen ebener Form, welcher beabstandete Beine aufweist, nimmt Schlitze in dem Einspritzkörper in Eingriff. Der zweite Abschnitt enthält einen Wandabschnitt, der sich im Wesentlichen senkrecht zu den beabstandeten Beinen erstreckt und den überbrückenden Abschnitt verbindet. Wenn der Einspritzer in der Kraftstoffverteilerleitungsschale montiert ist, sind die Beine in Schlitzen in dem Einspritzkörper aufgenommen und die länglichen Fingersegmente werden zwischen der Kraftstoffverteilerleitungsschale und dem Einspritzkörper komprimiert. Der Kraftstoffeinspritzer wird zwischen den Beinen und den Fingern mit einer Kraft eingeklemmt, die in Richtung des Kopfes des Motors wirkt.

Das erfindungsgemäße Stützelement für ein Brennstoffeinspritzventil mit den kennzeichnenden Merkmalen des Hauptanspruchs hat demgegenüber den Vorteil, daß sich die Brennstoffverteilerleitung über das erfindungsgemäße Stützelement radialkraftfrei am Brennstoffeinspritzventil abstützt und somit Verspannungen und nachfolgende Beschädigungen des Brennstoffeinspritzventils und des Anschlusses der Brennstoffverteilerleitung entfallen. Das Stützelement sorgt sowohl für einen Übertrag der Niederhaltekraft der Brennstoffverteilerleitung auf das Brennstoffeinspritzventil als auch für eine Toleranzen und Versätze ausgleichende flexible Fixierung.

Durch die in den Unteransprüchen aufgeführten Maßnahmen sind vorteilhafte Weiterbildungen und Verbesserungen des im Hauptanspruch angegebenen Stützelements möglich.

Von Vorteil ist insbesondere, daß das Stützelement in einfacher Weise durch Stanzen aus Blech herstellbar ist. Auch eine Herstellung durch Tiefziehen und Stanzen ist möglich.

Vorteilhafterweise entfallen bei dem erfindungsgemäßen Stützelement Schrauben oder Spannpratzen zur Befestigung des Brennstoffeinspritzventils an der Stirnseite des Zylinderkopfes.

Ausgestanzte Ausnehmungen sorgen bei einfacher Herstellbarkeit vorteilhafterweise für eine sichere Fixierung des Stützelements am Brennstoffeinspritzventil und eine einfache Abstützung der Brennstoffverteilerleitung.

Verschiedene vorteilhafte Führungsvarianten wie angeschrägte Bauteile, deren geneigte Flächen nach radial innen abfallen, eine Führung durch den Zylinderkopf oder einander hintergreifende Vorsprünge sorgen ebenfalls für eine Abstützung der Radialkräfte des Stützelements.

Besonders vorteilhaft ist dabei das Anlegen der Kanten des Stützelements entlang der axialen Erstreckung des Stützelements nach in radialer Richtung innen, wodurch das Stützelement auf ganzer Länge am Brennstoffeinspritzventil anliegt und der Gefahr des Aufbiegens des Stützelements begegnet werden kann.

Verschiedene Laschenformen können in vorteilhafter Weise so ausgestaltet werden, daß eine mehr oder weniger starke elastische und plastische Verformung eine je nach der Einbausituation optimierte Abstützung zwischen Brennstoffverteilerleitung und Brennstoffeinspritzventil ermöglicht.

### Zeichnung

Ausführungsbeispiele der Erfindung sind in der Zeichnung vereinfacht dargestellt und in der nachfolgenden Beschreibung näher erläutert. Es zeigen:
- Fig. 1A: eine schematische, teilweise geschnittene Ansicht eines nicht erfindungsgemäßen Ausführungsbeispiels eines mit einem erfindungsgemäß ausgestalteten Stützelement kombinierbaren Brennstoffeinspritzventils vor der Montage;
- Fig. 1B: eine schematische, teilweise geschnittene Ansicht des in Fig. 1A dargestellten nicht erfindungsgemäßen Ausführungsbeispiels in montiertem Zustand;
- Fig. 1C: eine Aufsicht auf das in Fig. 1A und 1B dargestellte nicht erfindungsgemäße Ausführungsbeispiel eines erfindungsgemäß ausgestalteten Stützelements;
- Fig. 2A, C, D: drei nicht erfindungsgemäße Ausführungsformen für radialkraftfrei gestaltete Stützelemente;
- Fig 2B Fig. 3A-C: eine erfindungsgemäße Ausführungsform; eine nicht erfindungsgemäße Ausführungsform eines radialkraftfreien Stützelements in drei verschiedenen Ansichten;
- Fig. 4: eine nicht erfindungsgemäße Ausführungsform eines radialkraftfreien Stützelements; und
- Fig. 5A-C: eine nicht erfindungsgemäße Ausführungsform eines radialkraftfreien Stützelements in drei verschiedenen Ansichten.

### Beschreibung der Ausführungsbeispiele

Fig. 1A bis 1C zeigen schematisierte Teilschnitte durch ein Ausführungsbeispiel eines Brennstoffeinspritzventils 1, einer Brennstoffverteilerleitung 2 sowie eines dazwischen anzubringenden Stützelements 3 vor und nach der Montage der genannten Bauteile.

Ein Brennstoffeinspritzventil 1 ist dabei in Form eines direkt einspritzenden Brennstoffeinspritzventils 1 ausgeführt, das zum direkten Einspritzen von Brennstoff in einen Brennraum einer nicht weiter dargestellten, insbesondere gemischverdichtenden, fremdgezündeten Brennkraftmaschine in eine Ventilaufnahme eines Zylinderkopfs einsetzbar ist. Die Ventilaufnahme kann ebenso an einem Aufnahmestutzen eines nicht dargestellten Ansaugrohrs vorgesehen sein. Das Brennstoffeinspritzventil 1 weist an einem zulaufseitigen Ende 4 eine Steckverbindung zu einem Aufnahmestutzen einer Brennstoffverteilerleitung 2 auf, die durch eine Dichtung 5 zwischen der Brennstoffverteilerleitung 2 und einem Zuleitungsstutzen 6 des Brennstoffeinspritzventils 1 abgedichtet ist. Das Brennstoffeinspritzventil 1 verfügt über einen elektrischen Anschluß 7 für die elektrische Kontaktierung zur Betätigung des Brennstoffeinspritzventils 1.

Um das Brennstoffeinspritzventil 1 und die Brennstoffverteilerleitung 2 radialkraftfrei voneinander zu beabstanden, ist erfindungsgemäß das Stützelement 3 vorgesehen. Das Stützelement 3 besteht aus einer Klammer 8, welche sich einerseits an einer Schulter 9 des Brennstoffeinspritzventils 1 und andererseits an einer Schulter 10 der Brennstoffverteilerleitung 2 abstützt. Die Klammer 8 ist im Bereich des elektrischen Anschlusses 7 des Brennstoffeinspritzventils 1 geschlitzt ausgebildet, um die Montage zu erleichtern.

Aus Fig. 1C ist ersichtlich, daß das Ausführungsbeispiel eines erfindungsgemäß ausgestalteten Stützelements 3 einen runden Querschnitt aufweist. Alternative Formen sind in den Fig. 3C und 4 dargestellt.

Zwei Laschen 11 stehen in Verbindung mit der Klammer 8 und sorgen für eine federnde Verspannung der Brennstoffverteilerleitung 2 gegen das Brennstoffeinspritzventil 1. Eine detaillierte Darstellung der Klammer 8 ist den Ansichten in den Fig. 3A bis 3C, 4 und 5A bis 5C sowie der nachfolgenden Beschreibung zu entnehmen.

Fig. 2A bis 2D zeigen schematische, teilweise geschnittene Ausschnitte aus dem in Fig. 1A und 1B dargestellten Brennstoffeinspritzsystem im Bereich des Anschlußstutzens 6 des Brennstoffeinspritzventils 1 und der Brennstoffverteilerleitung 2.

Die Fig. 2A bis 2D stellen dabei verschiedene Möglichkeiten der Abstützung der radialen Kräfte zwischen dem Stützelement 3 und dem Brennstoffeinspritzventil 1 für rund ausgeführte Stützelemente 3 dar.

In Fig. 2A ist eine erste, einfachste Ausführungsvariante dargestellt, bei welcher das Stützelement 3 durch ein Führungselement 12, welches beispielsweise der Zylinderkopf sein kann, so geführt ist, daß ein radiales Ausweichen des Stützelements 3 durch den von der Brennstoffverteilerleitung 2 ausgeübten Druck nicht möglich ist.

Die erfindungsgemäße Möglichkeit besteht in einem Formschluß, wie in Fig. 2B dargestellt. Hierbei erhält das Stützelement 3 eine zumindest teilweise umlaufende Nut 13, welche gemeinsam mit einem an der Schulter 9 des Brennstoffeinspritzventils 1 ausgebildeten Vorsprungs 14 durch Ineinandergreifen ebenfalls dafür sorgt, daß die Laschen 11 des Stützelements 3 nicht radial auswandern können.

Auch eine nicht erfindungsgemäße Anschrägung der Schulter 9 des Brennstoffeinspritzventils 1 und/oder der Laschen 11 des Stützelements 3 bietet sich zur radialkraftfreien Abstützung an der Schulter 9 des Brennstoffeinspritzventils 1 an. In Fig. 2C ist dabei lediglich die Schulter 9 unter einem Winkel α geneigt, während in Fig. 2D sowohl die Schulter 9 des Brennstoffeinspritzventils 1 als auch die Laschen 11 des Stützelements 3 unter einem vorzugsweise gleich großen Winkel α geneigt sind. Auch durch diese Maßnahme kann ein Auswandern der Laschen 11 unter axialer Kraft verhindert werden. Die in Fig. 2C dargestellte Ausführungsvariante hat dabei den Vorteil der einfachen Herstellbarkeit, wobei das Stützelement 3 unverändert übernommen werden kann.

Fig. 3A bis 3C und 4 stellen schematische Ansichten und Teilschnitte des in den Fig. 1 und 2 dargestellten Ausführungsbeispiels eines Stützelements 3 in nicht montiertem Zustand dar. Gleiche Bauteile sind in allen Figuren mit übereinstimmenden Bezugszeichen versehen.

Fig. 3A zeigt eine Seitenansicht des Stützelements 3, Fig. 3B eine Vorderansicht, Fig. 3C eine Aufsicht von oben und Fig. 4 eine Aufsicht von oben auf eine alternativ zu Fig. 3C zu sehende weitere Ausführungsvariante.

Fig. 3A zeigt das Stützelement 3 mit der Klammer 8 und den Laschen 11. Die Laschen 11 sind bedingt durch ihre Form und ihren Ansatz an die Klammer 8 so ausgeführt, daß sie unter axialer Belastung plastischelastisch verformt werden können und dadurch eine axiale Kraft in das Brennstoffeinspritzventil 1 einleiten. Wie in Fig. 1B ersichtlich, liegen die Klammern 11 auf der Schulter 9 des Brennstoffeinspritzventils 1 an.

Fig. 3B zeigt eine Ansicht auf die geschlitzte Seite des Stützelements 3. Im Bereich der Schlitzung 15 befindet sich im montierten Zustand des Stützelements 3 der elektrische Anschluß 7 des Brennstoffeinspritzventils 1.

Fig. 3C und 4 zeigen in gleicher Ansicht in Abströmrichtung betrachtet zwei mögliche Ausführungsvarianten für das Stützelement 3. Um zu verhindern, daß das Stützelement 3 durch die axiale Krafteinleitung durch die Brennstoffverteilerleitung 2 radial auswandert und dadurch zu Verspannungen des Brennstoffeinspritzventils 1 im Zylinderkopf bzw. Verbiegungen des Brennstoffeinspritzventils 1 und nachfolgende Fehlfunktionen beispielsweise durch Verklemmen der Ventilnadel des Brennstoffeinspritzventils 1 führt, ist das Stützelement 3 einerseits nicht rund, sondern in einer grob rechteckigen oder quadratischen Querschnittsform ausgeführt, wobei zusätzlich Kanten 16, welche den Abschluß der Klammer 8 beidseitig der Schlitzung 15 bilden, in Richtung auf das Brennstoffeinspritzventil 1 nach radial innen umgelegt sind. Dadurch wird erreicht, daß die Kanten 16 auf ihrer gesamten axialen Länge am Brennstoffeinspritzventil 1 anliegen und dadurch ein Verrutschen des Stützelements 3 verhindern.

Die in Fig. 4 dargestellte Ausführungsvariante hat den Vorteil einfacher Herstellbarkeit bei hoher Klemmwirkung, während das in Fig. 3C dargestellte Ausführungsbeispiel das Aufbiegen der Kanten wirkungsvoll verhindert.

In den Fig. 5A bis 5C ist ein weiteres Ausführungsbeispiel eines Stützelements 3 dargestellt. Dieses weist dabei ringförmige Laschen 11 auf, welche mit der Klammer 8 verbunden sind. Eine Ausnehmung 17 in den ringförmigen Laschen 11 sorgt für eine höhere Elastizität der Laschen 11 und somit für eine größere Toleranz gegenüber axialen Verspannungen. Die Kanten 16 können wie in Fig. 3C oder 4 ausgestaltet sein.

Durch die federnde Verspannung der Bauteile gegeneinander können nicht nur axiale Kräfte durch die Brennstoffverteilerleitung 2, sondern auch Fertigungstoleranzen und Längenänderungen durch Erwärmung beim Betrieb der Brennkraftmaschine ausgeglichen werden.

Die Erfindung ist auch für Brennstoffeinspritzventile 1 zur Einspritzung in den Brennraum einer selbstzündenden Brennkraftmaschine anwendbar.

## Patentansprüche

1. Stützelement in Verbindung mit einem Brennstoffeinspritzventil (1), zur wechselseitigen Abstützung eines Brennstoffeinspritzventils (1) an einer Brennstoffverteilerleitung (2),
wobei das Stützelement (3) so ausgeformt ist, dass die auf das Brennstoffeinspritzventil (1) wirkenden Kräfte nur in axialer Richtung wirken und keine radiale Komponente aufweisen, und
wobei das Stützelement (3) eine Klammer (8) und daran ausgebildete Laschen (11) aufweist, welche sich an einer Schulter (9) des Brennstoffeinspritzventils (1) abstützen,
**dadurch gekennzeichnet,**
**dass** die Laschen (11) mit der Schulter (9) eine formschlüssige Verbindung bilden, um ein radiales Auswandern der Laschen (11) des Stützelements (3) zu verhindern, und
**dass** das Stützelement (3) für die formschlüssige Verbindung zumindest teilweise eine Nut aufweist.

2. Stützelement nach Anspruch 1,
**dadurch gekennzeichnet,**
**dass** sich die Klammer (8) an einer Schulter (10) der Brennstoffverteilerleitung (2) abstützt.

3. Stützelement nach Anspruch 1 oder 2,
**dadurch gekennzeichnet,**
**dass** die Klammer (8) im Bereich einer elektrischen Zuleitung (7) des Brennstoffeinspritzventils(1) eine Schlitzung (15) aufweist.

4. Stützelement nach einem der Ansprüche 1 bis 3,
**dadurch gekennzeichnet,**
**dass** die Klammer (8) aus Federstahl durch Stanzen hergestellt ist.

5. Stützelement nach einem der Ansprüche 1 bis 4,
**dadurch gekennzeichnet,**
**dass** die Klammer (8) Kanten (16) aufweist, welche nach radial innen umgelegt an dem Brennstoffeinspritzventil(1) anliegen.

6. Stützelement nach einem der Ansprüche 1 bis 5,
**dadurch gekennzeichnet,**
**dass** das Stützelement (3) eine rechteckige oder quadratische Querschnittsform aufweist.

7. Stützelement nach einem der Ansprüche 1 bis 6,
**dadurch gekennzeichnet,**
**dass** das Brennstoffeinspritzventil(1) durch das Stützelement (3) gegen die Brennstoffverteilerleitung (2) verspannt ist.

8. Stützelement nach einem der Ansprüche 1 bis 7,
**dadurch gekennzeichnet,**
**dass** das Stützelement (3) durch den Zylinderkopf (12) der Brennkraftmaschine geführt ist.

9. Stützelement nach einem der Ansprüche 1 bis 8,
**dadurch gekennzeichnet,**
**dass** die Laschen (11) des Stützelements (3) eine umlaufende Nut (13) aufweisen.

10. Stützelement nach Anspruch 9,
**dadurch gekennzeichnet,**
**dass** die Nut (13) einen an einer Schulter (9) des Brennstoffeinspritzventils(1) ausgebildeten Vorsprung (14) hintergreift.

## Claims

1. Support element in connection with a fuel injection valve (1), for the mutual support of a fuel injection valve (1) on a fuel distributor line (2),
with the support element (3) being formed such that the forces acting on the fuel injection valve (1) act only in the axial direction and have no radial component, and
with the support element (3) having a bracket (8) and lugs (11) formed on the latter, which lugs (11) are supported on a shoulder (9) of the fuel injection valve (1),
**characterized**
**in that** the lugs (11) form, with the shoulder (9), a form-fitting connection in order to prevent a radial migration of the lugs (11) of the support element (3), and
**in that** the support element (3) has, at least partially, a groove for the form-fitting connection.

2. Support element according to Claim 1,
**characterized**
**in that** the bracket (8) is supported on a shoulder (10) of the fuel distributor line (2).

3. Support element according to Claim 1 or 2,
**characterized**
**in that** the bracket (8) has a slot (15) in the region of an electric supply line (7) of the fuel injection valve (1).

4. Support element according to one of Claims 1 to 3,
**characterized**
**in that** the bracket (8) is produced from spring steel by means of punching.

5. Support element according to one of Claims 1 to 4,
**characterized**
**in that** the bracket (8) has edges (16) which, bent radially inwards, bear against the fuel injection valve (1).

6. Support element according to one of Claims 1 to 5,
**characterized**
**in that** the support element (3) has a rectangular or quadratic cross-sectional shape.

7. Support element according to one of Claims 1 to 6,
**characterized**
**in that** the fuel injection valve (1) is braced by means of the support element (3) against the fuel distributor line (2).

8. Support element according to one of Claims 1 to 7,
**characterized**
**in that** the support element (3) is guided through the cylinder head (12) of the internal combustion engine.

9. Support element according to one of Claims 1 to 8,
**characterized**
**in that** the lugs (11) of the support element (3) have an encircling groove (13).

10. Support element according to Claim 9,
**characterized**
**in that** the groove (13) engages behind a projection (14) which is formed on a shoulder (9) of the fuel injection valve (1).

## Revendications

1. Elément d'appui en liaison avec un injecteur de carburant (1) pour soutenir réciproquement un injecteur de carburant (1) contre une conduite de distribution de carburant (2),
l'élément d'appui (3) étant formé pour que les efforts appliqués à l'injecteur (1) n'agissent que dans la direction axiale et ne présentent pas de composantes radiales et
l'élément d'appui (3) comporte une pince (8) sur laquelle sont formées des pattes (11) s'appuyant contre un épaulement (9) de l'injecteur de carburant (1),
**caractérisé en ce que**
les pattes (11) réalisent une liaison par la forme avec l'épaulement (9) pour éviter une migration radiale des pattes (11) de l'élément d'appui (3) et
l'élément d'appui (3) présente au moins en partie une rainure pour réaliser une liaison par la forme.

2. Elément d'appui selon la revendication 1,
**caractérisé en ce que**
la pince (8) s'appuie contre un épaulement (10) de la conduite de distribution de carburant (2).

3. Elément d'appui selon la revendication 1 ou 2,
**caractérisé en ce que**
la pince (8) présente une fente (15) dans la région de l'alimentation électrique (7) de l'injecteur de carburant (1).

4. Elément d'appui selon l'une des revendications 1 à 3,
**caractérisé en ce que**
la pince (8) est fabriquée par emboutissage en acier à ressort.

5. Elément d'appui selon l'une des revendications 1 à 4,
**caractérisé en ce que**
la pince (8) comporte des arêtes (16) qui sont rabattues radialement vers l'intérieur et s'appuient contre l'injecteur de carburant (1).

6. Elément d'appui selon l'une des revendications 1 à 5,
**caractérisé en ce que**
l'élément d'appui (3) a une forme de section rectangulaire ou carrée.

7. Elément d'appui selon l'une des revendications 1 à 6,
**caractérisé en ce que**
l'injecteur (1) est serré contre la conduite de distribution de carburant (2) par l'élément d'appui (3).

8. Elément d'appui selon l'une des revendications 1 à 7,
**caractérisé en ce que**
l'élément d'appui (3) est guidé par la culasse (12) du moteur à combustion interne.

9. Elément d'appui selon l'une des revendications 1 à 8,
**caractérisé en ce que**
les pattes (11) de l'élément d'appui (3) ont une rainure périphérique (13).

10. Elément d'appui selon la revendication 9,
**caractérisé en ce que**
la rainure (13) vient prendre derrière une partie en saillie (14) réalisée sur un épaulement (9) de l'injecteur de carburant (1).
